# EUROPÄISCHE PATENTSCHRIFT

(11) **EP 0 523 282 B1**
(45) Veröffentlichungstag und Bekanntmachung des Hinweises auf die Patenterteilung: **01.05.1996**
(21) Anmeldenummer: 91117792.1
(22) Anmeldetag: 18.10.1991
(51) Int. Cl.: E06B 3/54

(54) **Abstützteil für Glasscheiben von Fenstern, Türen od. dgl.**
Supporting element for panes of windows, doors or the like
Elément de support pour vitres de fenêtres, portes et similaires

(30) Priorität: 17.07.1991 DE 9108808 U
(43) Veröffentlichungstag der Anmeldung: 20.01.1993
(73) Patentinhaber: Niemann, Hans-Dieter, D-50169 Kerpen (DE)
(72) Erfinder: Niemann, Hans-Dieter, D-50169 Kerpen (DE)
(74) Vertreter: Eichler, Peter, Dipl.-Ing.

(56) Entgegenhaltungen:
- EP-A- 0 211 781
- EP-A- 0 315 936
- WO-A-84/00574
- DE-A- 2 803 013
- DE-U- 8 628 601
- DE-U- 9 015 610

## Beschreibung

Die Erfindung bezieht sich auf ein Abstützteil für Glasscheiben von Fenstern oder Türen, das im wesentlichen als ebene Platte ausgebildet ist, die an ihrer Unterseite mit von ihr vorspringenden Stützstegen versehen ist, welche auf einer Rahmen- od.dgl. Stützfläche aufliegen, wobei die Oberseite der Platte die Verglasung od.dgl. abstützt sowie zwischen den Längskanten der Platte mindestens eine aus der Plattenebene glasseitig federnd vorspringende Wölbung aufweist, die insbesondere quer zu den Längskanten der Platte orientiert ist.

Aus dem DE-U-87 03 052 ist ein Glasklotz mit den eingangs genannten Merkmalen bekannt. Die aus der Plattenebene glasseitig federnd vorspringende Wölbung ist eine quer zu den Längskanten der Platte bzw. quer zum Glasklotz vorspringende Zunge, die also an der Platte befestigt ist und aus einem Ausschnitt der Platte heraus aufgebogen ist, wobei die Projektionsfläche der Zunge etwa der Ausschnittsfläche der Platte entspricht. Diese zungenartige Ausbildung der Wölbung ist dazu bestimmt, den Glasklotz auch dann an der für ihn vorgesehenen Stelle zwischen der Glasscheibe und dem Rahmen zu halten, wenn sich aufgrund von Wärmedehnungen oder etwa beim Transport Spiel einstellt, das die Gefahr eines Lockerns des Sitzes des Glasklotzes mit sich bringt. Die federnde Wirkung der zungenförmigen Wölbungen verhindert ein ungewolltes Verrutschen der Glasklötze. Allerdings ist der Einbau eines solchen Glasklotzes nicht unproblematisch. Beispielsweise kann es nötig sein, die zungenförmige Wölbung vollständig in die Ausnehmung der Platte zurückzudrücken. Die zungenförmigen Wölbungen können sich auch in den bei Isolierverglasung vorhandenen Zwischenraum zwischen den Glasscheiben eindrücken und dort in unerwünschter Weise zu Belastungen von Dichtstoff und/oder Abstandhalter führen. Letztlich können auch die freien Enden der zungenförmigen Wölbung hinderlich sein, wenn nämlich die Verglasung auf den im Rahmen positionierten Klotz aufgeschoben werden soll und die Zungenenden das Aufschieben behindern.

Aus dem DE-U-90 15 610 ist ein Abstützteil bekannt, das aus einer zwischen den schmalen Querkanten insgesamt gewölbten Platte besteht, an deren Unterseite Abstützstege angeordnet sind, in denen sich Einkerbungen befinden, um die Verformung des gesamten Abstützteils zu erleichtern.

Demgegenüber liegt der Erfindung die Aufgabe zugrunde, ein Abstützteil mit den eingangs genannten Merkmalen so zu verbessern, daß es beim Zusammenbau von Glasscheiben od.dgl. mit den zugehörigen Rahmen problemloser zu verwenden ist, wobei insbesondere das Einfedern der Wölbung verbessert, aber auch ein weniger mühevoller Zusammenbau beim seitlichen Einschieben einer Glasscheibe auf einem bereits im Rahmen angebrachten Abstützteil ermöglicht wird.

Diese Aufgabe wird dadurch gelöst, daß an die Wölbung der ebenen Platte mindestens eine die Verformung der Wölbung erleichternde nutenartige, als Schwächung der Plattendicke ausgebildete Vertiefung anschließt, und daß die Wölbung ein allseitig durchbrechungsfreier Teil der im übrigen ebenen Platte ist.

Diese Aufgabe wird auch dadurch gelöst, daß an die Wölbung eine schlitzartige Vertiefung als den Plattenlängskanten paralleler Plattenschlitz an den Enden eines sich über einem Querschlitz als Wölbung erstreckenden federnden Stegs anschließt.

Bei einem Abstützteil, daß von demjenigen mit den eingangs genannten Merkmalen dahingehend abweicht, daß die Platte nicht eben ist, wird die vorgenannte Aufgabe dadurch gelöst, daß eine sich über die gesamte Länge der Platte zwischen den Längskanten erstreckende Quer-Wölbung vorhanden ist, und daß an die Wölbung eine nutenartige, Vertiefung an der Plattenoberseite anschließt, die über die gesamte Länge des Abstützteils durchläuft und die tiefer ist als die Platte dick ist. Das Ausgestaltungsmerkmal, daß die Vertiefung tiefer als die Platte dick ist, kann die Federwirkung erheblich verbessern. Eine solche Ausbildung des Abstützteils kommt insbesondere infrage, wenn dieses von der Unterseite vorspringende Stützstege aufweist. Das Abstützteil kann dann vorteilhafterweise so ausgebildet werden, daß die Nutenwände oder an der Unterseite der Wölbung vorhandene Vorsprünge Rahmenstützelemente der Platte sind. Vorsprünge an der Unterseite der Wölbung können dazu beitragen, daß die Belastbarkeit des Abstützteils erheblich vergrößert wird, insbesondere dann, wenn die Vertiefungen groß bzw. insbesondere filmscharnierartig ausgebildet sind.

Für die Erfindung ist von Bedeutung, daß an die Wölbung der Platte mindestens eine Vertiefung anschließt, die die Verformung der Wölbung erleichtert. Die Vertiefung durchdringt die Platte vollständig oder nur zum Teil. Infolgedessen wird der die Federung bewirkende Materialquerschnitt verringert oder es wird zumindest erreicht, daß die Wölbung infolge des Schlitzes oder der Nut in Bezug auf den unverformten Teil der Platte leichter ausweichen kann, insbesondere durch Streckung in Richtungen der Plattenebene.

Die Wölbung kann allseitig durchbrechungsfreier Bestandteil der Platte sein. Die Oberseite der Platte ist also vollständig geschlossen, ohne daß die angestrebte Federwirkung der Wölbung entfällt. Es ist insbesondere nicht möglich, daß bei einer Isolierverglasung Abdichtungsmasse in einen Schlitz eindringt und die Federungsfunktion der Wölbung behindert.

Das Abstützteil kann eine Wölbung haben, die ein federnder Steg ist, der sich über einem Querschlitz zwischen den Längskanten erstreckt, und an dessen Enden den Plattenlängskanten parallele Plattenschlitze als Vertiefung anschließen. In diesem Fall kann eine Glasscheibe auf ein bereits in einem Rahmen vorhandenes Abstützteil aufgeschoben werden, ohne daß ein freies Zungenende dieses Aufschieben behindert. Die Plattenschlitze ermöglichen es, daß von ihnen gebildete Plattenlängsstege ausfedern, so daß der federnde Steg in den sich zwischen den Längskanten erstreckenden Querschlitz gedrückt werden kann, um eine Klemmkraft des Stegs zu erzeugen. Der quer zwischen den Längskanten angeordnete Steg kann so lang sein, daß er in der Regel direkt von der Glasscheibe druckbeaufschlagt wird, so daß eine unerwünschte Beaufschlagung des Zwischenraums zwischen zwei Glasscheiben nicht zu befürchten ist. Ein derartiges Abstützteil wird zweckmäßigerweise so ausgebildet, daß die von den Plattenschlitzen gebildeten Plattenlängsstege und/oder die plattenunterseitig vorspringende Stützstege mit seitlichen Klemmvorsprüngen versehen sind. Die Klemmvorsprünge können das Festlegen eines Abstützteils in einer Rahmennut verbessern. Auf diese Weise wird die als federnder Steg ausgebildete Wölbung in ihrer Wirkung mit den Klemmvorsprüngen kombiniert, so daß ein Ausgleich und/oder eine Verstärkung der Klemmwirkung zwischen Glasscheibe und Rahmen einerseits oder den Rahmennutenseitenflächen andererseits erreicht wird.

Eine besonders einfache Ausgestaltung des Abstützteils liegt vor, wenn eine sich über die gesamte Länge der Platte zwischen den Längskanten erstreckende Quer-Wölbung vorhanden ist. Es wird dann eine Federwirkung der Quer-Wölbung der Platte über deren gesamte Länge ausgenutzt. Die hierbei verwendete Vertiefung ist dann eine Längsvertiefung beispielsweise an der Plattenunterseite. Zweckmäßigerweise wird das Abstützteil so ausgebildet, daß die Vertiefung eine über die gesamte Länge der Platte durchlaufende Nut ist. Eine derartige Vertiefung ist insbesondere im Zusammenhang mit einem Abstützteil von Vorteil, bei dem sich der Plattenquerschnitt über die gesamte Länge der Platte nicht ändert. Das ist übrigens auch der Fall, wenn die Vertiefung an der Unterseite der Platte angeordnet ist und über deren gesamte Länge durchläuft. Die Anordnung der Vertiefung bzw. der Nut an der Oberseite hat jedoch den zusätzlichen Vorteil, daß die Nut der Belüftung dienen kann.

Es ist vorteilhaft, daß die Vertiefung als Quer- und/oder Längsvertiefung ausgebildet ist, weil sich durch eine Längsvertiefung eine einfache bauliche Anpassung für den Fall ergibt, daß die Wölbung quer zu den Längskanten der Platte orientiert ist, während eine Quervertiefung dann erforderlich wäre, wenn die Wölbung auf die Schmalkanten der Platte bezogen wird, da die Platte also insgesamt oder zum Teil gewölbt ist. Auch derartige Wölbungen können ausgenutzt werden, um die Platte in einem Raum zu verklemmen, in dem der Abstand zwischen einer Glasscheibe und dem Rahmen größer ist, als die Plattendicke.

Insbesondere im Hinblick auf die vorstehend beschriebene Ausbildung des Abstützteils mit geschlossener Oberseite ist es vorteilhaft, wenn dieses so ausgebildet wird, daß die an die Wölbung anschließende Vertiefung der Platte an deren Unterseite angeordnet ist. Dadurch ergibt sich eine glatte Oberseite der Platte und es wird trotzdem erreicht, daß die Wölbung einfedern kann. Eine solche Ausbildung des Abstützteils ist auch für dessen Herstellung vorteilhaft. Die Schwächung der Plattendicke kann auch so weit gehen, daß die Wölbung mit der Platte filmscharnierartig verbunden ist.

Zum Klemmen des Abstützteils reicht in der Regel eine federnde Wölbung aus. Es können aber auch mehrere Wölbungen vorhanden sein. Die Anordnung einer oder mehrerer Wölbungen erfolgt symmetrisch und zweckmäßigerweise mit Abstand zu den benachbarten Plattenschmalkanten.

Es ist grundsätzlich auch möglich, daß die an die Wölbung anschließende Vertiefung der Platte an deren Oberseite angeordnet ist. Auch in diesem Fall wird bei einer nutartigen Ausbildung der Vertiefung erreicht, daß eine geschlossene Plattenfläche vorhanden ist. Ein Aufschieben einer Verglasung auf ein Abstützteil kann durch entsprechende Ausgestaltung der Vertiefung weitgehend vermieden werden.

Um das Abstützteil universeller einsetzbar zu machen, ist vorgesehen, daß die Platte an mindestens einem plattenunterseitig vorspringenden Stützsteg eine seitliche Klemmleiste hat. Eine solche Klemmleiste, die sich auch über nur einen Teil der Länge der Platte erstrecken kann, vermag mit einer sich an die Wölbung anschließenden Vertiefung zusammenwirken, die also nicht nur dazu dient ein Ausfedern der Wölbung zu ermöglichen, sondern auch ein Ausfedern des Stützstegs, um die Platte z.B. in einer Nut des Rahmens zu verklemmen.

Das Abstützteil kann so ausgestaltet werden, daß die Platte als Glasklotz, Klotzbrücke oder Falzeinlage ausgebildet ist. In diesem Fall hat die Platte also alle bei Glasklötzen, Klotzbrücken oder Falzeinlagen üblichen Bauteile, wie Gitterstege, Wassereinlauftrichter, Brückenstege od.dgl.

Die Erfindung wird anhand von in der Zeichnung dargestellten Ausführungsbeispielen erläutert. Es zeigt:
- Fig.1: eine Aufsicht auf einen Abstützteil mit unterschiedlichen Ausbildungen der Wölbung,
- Fig.2: eine Stirnansicht des Abstützteils der Fig.1 in Richtung A,
- Fig.3: den Schnitt III-III der Fig.1,
- Fig.4: den Schnitt IV-IV der Fig.1,
- Fig.4a: einen der Fig.4 entsprechenden Schnitt bei filmscharnierartiger Ausgestaltung der Verbindung der Wölbung mit der Platte,
- Fig.5: eine der Fig.1 entsprechende Aufsicht auf ein anders ausgebildetes Abstützteil,
- Fig.6: eine Stirnansicht des Abstützteils der Fig.5 in Richtung B in vergrößertem Maßstab,
- Fig.7: das Abstützteil der Fig.6 nach dem Einbau in eine Nut eines Rahmens und unter Belastung durch eine Glasscheibe,
- Fig.8: eine perspektivische Ansicht einer weiteren Ausführungsform eines Abstützteils,
- Fig.9: eine Aufsicht auf das Abstützteil der Fig.8,
- Fig.10: eine Längsseitenansicht des Abstützteil der Fig.8, und
- Fig.11: eine Schmalkantenansicht des Abstützteils der Fig.8.

Das in Fig.1 dargestellte Abstützteil besteht im wesentlichen aus einer Platte 10, an deren Unterseite 11 vorspringende Stützstege 23 angeordnet sind, und zwar im wesentlichen an den Längskanten 17. Das Abstützteil hat infolgedessen einen U-förmigen Querschnitt.

Die Platte 10 des Abstützteils ist mit mehreren Wölbungen 16,16' versehen, die dazu dienen, das Abstützteil zwischen einer Glasscheibe und einem Rahmen festzuklemmen. Eine solche Klemmfunktion ist insbesondere erforderlich, wenn das Abstützteil an einem senkrechten Rahmenholm angeordnet werden soll, wo die Gefahr des Herabfallens besteht, wenn sich der Abstand zwischen der Glasscheibe und dem Rahmenholm in unvorhergesehener Weise ändert, nämlich vergrößert. In diesem Fall vermag die Federwirkung der Wölbung eine Lageänderung des Abstützteils zu verhindern. Das in Fig.1 dargestellte Abstützteil zeigt als Wölbung 16 einen federnden Steg, der sich zwischen den Längskanten 17 erstreckt, und zwar oberhalb eines Querschlitzes 18 der Platte zwischen den Längskanten 17. Außerdem schließen sich beidseitig an die Enden 19 der Stegwölbung 16 zu den Plattenlängskanten 17 parallele Plattenschlitze an, welche Vertiefungen 20 der Platte sind und Wölbungsverformungen erleichtern. Diese Vertiefungen 20 bilden Plattenlängsstege 22 und ermöglichen deren Querausfedern, wenn die Wölbung 16 in den Querschlitz 18 gedrückt wird, so daß sie mit der Oberseite 13 der Platte 10 fluchtet. Die Plattenstege 23 sind mit Klemmvorsprüngen 24 versehen, die quer zum Abstützteil über die Längskanten 17 vorstehen. Diese Klemmvorsprünge ermöglichen es, das Abstützteil in einer Nut eines Rahmens zu verklemmen und hierbei die Federwirkung der Plattenlängsstege 22 auszunutzen. Die Federwirkung der Wölbung 16 wird also mit der Federwirkung der Plattenlängsstege 22 kombiniert.

Gemäß Fig.1 sind zwei Wölbungen 16 vorhanden, die symmetrisch zwischen den Schmalkanten 26 der Platte 10 und mit Abstand 25 zu diesen Schmalkanten 26 angeordnet sind. Es versteht sich, daß das Abstützteil auch so ausgebildet werden kann, daß es quadratisch ausgebildet ist. Darüber hinaus ist in Fig.1 noch eine weitere Ausgestaltungsmöglichkeit einer Wölbung 16' dargestellt, die ebenfalls symmetrisch zwischen den Plattenschmalkanten 26 angeordnet ist. Es handelt sich um eine membranartige Wölbung, die also ringsum durchbrechungsfrei an die Platte anschließt, so daß sich eine geschlossene Oberseite 13 der Platte 10 in diesem Bereich ergibt. Wenn also eine Platte 10 lediglich eine Wölbung 16' oder mehrere derartige Wölbungen 16' aufweist, ergibt sich eine insgesamt vollkommen geschlossene Oberseite 13.

Der querschnittsmäßige Aufbau der Wölbung 16' ergibt sich aus den Fig.3,4. Es ist ersichtlich, daß mehrere nutartige Vertiefungen 20 so an der Unterseite 11 der Platte 10 angebracht sind, daß sich eine im wesentlichen quadratische Wölbung 16' ergibt. Gemäß Fig.3 ist also in der Nähe der Stützstege 23 jeweils eine Vertiefung 20 als Längsvertiefung ausgebildet und gemäß Fig.4 sind sich quer zwischen den Stützstegen 23 erstreckende Vertiefungen 20 vorhanden. Alle Vertiefungen 20 schließen aneinander an, so daß die Wölbung 16' nach unten ausweichen kann, wenn sie von oben durch die Glasscheibe belastet wird. Alle zur erleichterten Verformung dienenden Vertiefungen 20 sind Schwächungen der Plattendicke d bzw. können auch filmscharnierartig ausgebildet werden. Das ist in Fig.4a näher dargestellt worden. Diese Darstellung zeigt eine Platte 10 ohne rahmenseitige Stützstege 23. Die Oberseite 13 der Platte 10 ist mit einer Riffelung versehen. Die Wölbung 16' ist in Bezug auf die Längsrichtung der Platte 10 eben ausgebildet und auch die geneigten Übergangsflächen 41 von der Wölbung 16' zur Oberseite 13 der Platte 10 sind eben. Die Unterseite der Platte ist mit einer Vertiefung 42 versehen, die plattenseitig von einer ringsumlaufenden Kante 42' und wölbungsseitig von der Unterseite 42'' der Wölbung 16' begrenzt ist. Zwischen der Wölbung 16' und dem Körper 10' der Platte 10 erstreckt sich zu beiden Seiten dieser Wölbung 16' ein Filmscharnier 43. Dessen Übergangsfläche 41 und dessen Unterseite 43' weisen zumindest eine der beiden in Fig.4a dargestellten Vertiefungen 20 auf, die durch Wandstärkereduzierungen des Filmscharniers 43 in Bezug auf die Scharniermitte insbesondere einerseits in der Nähe des Plattenkörpers 10' und andererseits in der Nähe der Wölbung 16' gebildet sind.

Die Fig.5 bis 7 zeigen die Ausbildung eines Abstützteils, dessen Querschnitt über seine gesamte Länge jeweils ungeändert ist. Ein derartiges Abstützteil ist also extrudierfähig, daß heißt, es wird stranggepreßt und von dem Strang werden die erforderlichen Längen abgetrennt. Das ist fertigungstechnisch vorteilhaft. Von besonderer Bedeutung ist dabei jedoch, daß der gesamte Querschnitt der Platte zur Erzielung der Federwirkung herangezogen wird, so daß sich eine Wölbung 16'' ergibt, die sich zwischen den Längskanten 17 erstreckt, so daß die Platte 10 praktisch mit ihrer gesamten Oberseite 13 über ihre gesamte Breite b aus der Plattenebene 15 federnd vorspringt. Da das Abstützteil von oben durch die Glasscheibe belastet wird, muß es zusammengedrückt werden, so daß seine Wölbung 16'' verschwindet. Dabei muß insbesondere darauf Rücksicht genommen werden, daß ein Abstützteil häufig in eine Nut eines Rahmens eingebaut werden muß. Fig.7 zeigt eine solche Nut 30 und den daran angrenzenden Rahmenbereich 31 in schematischer Darstellung.

Um das Federn der Wölbung 16'' zu ermöglichen, sind als Vertiefungen 20 Längsvertiefungen vorgesehen, die über die gesamte Länge 1 des Abstützteils durchlaufen. Diese in der Nähe der Abstützstege 23 vorhandenen Vertiefungen 20 sind jedoch unter Umständen nicht ausreichend. Es kann daher eine weitere Nut 20 an der Oberseite 13 vorhanden sein, die kanalartig ausgebildet ist, also einen erheblich größeren Querschnitt hat, insbesondere bedingt durch in größerem Abstand voneinander vorgesehene Nutenwände 32 und einen diesen verbindenden Nutenboden 33, so daß sich ein im wesentlichen U-förmiger Querschnitt ergibt. Es ist ersichtlich, daß dadurch eine wesentlich höhere Wölbung 16'' bzw. ein wesentlich höherer Überstand über die Plattenebene 15 ermöglicht wird, als bei Verwendung von lediglich Materialdicke schwächenden Längsvertiefungen 20 möglich wäre. Eine solche über die gesamte Länge 1 auf der Oberseite 13 durchlaufende kanalartige Vertiefung 20 zur Erleichterung der Verformbarkeit des Abstützteils hat darüber hinaus den Vorteil, daß sie zur Abstützung der Wölbung auf der Rahmenfläche 12 dienen kann, indem ihre Nutenwände dort über den Nutenboden 33 abgestützt werden. Zur Abstützung können stattdessen oder ergänzend auch Vorsprünge 27 bzw. Rippen dienen, die zwischen den Stützstegen 23 vorhanden sind. Ferner hat die Nut 20 noch den Vorteil, daß sie der Belüftung der Unterseite 14' der Verglasung 14 dienen kann.

Fig.7 zeigt, daß ein Stützsteg 23 nutwandseitig mit einer seitlichen Klemmleiste 29 versehen ist, die über die gesamte Länge 1 des Abstützteils durchläuft. Diese Klemmleiste 29 bewirkt eine in Fig.7 dargestellte Auslenkung des Stützstegs 23 und damit eine Verklemmung des Abstützteils zwischen den Seitenwänden der Nut 30. Dabei wird die Vertiefung 20 dazu herangezogen, die Auslenkung des Stützstegs 23 zu ermöglichen. Auch hierdurch wird also vorteilhafterweise die Klemmwirkung der Wölbung 16" zum Verklemmen des Abstützteils zwischen der Verglasung 14 und dem Rahmen mit der Verklemmung des Abstützteils zwischen Nutenseitenwänden kombiniert.

Die Fig.8 bis 11 zeigen ein Abstützteil, bei dem an der Oberseite 13 Rippen 34 vorgesehen sind, die sich zwischen den Längskanten 17 quer erstrecken. Sie dienen einer Vergleichmässigung der Druckverteilung auf die Verglasung. Aus Fig.9 ist ersichtlich, daß die Rippen 34 einander genau parallel verlaufen. Aus Fig.8 ist in Verbindung mit den Fig.10,11 ersichtlich, daß die Rippen 34 zwei Wölbungen 16''' bilden, weil einige Rippen höher sind, als die Rippen des Mittelbereichs. Diese Rippen springen aus der Plattenebene 15 senkrecht zur Oberseite 13 vor und ermöglichen eine Klemmung des Abstützteils zwischen Verglasung und Rahmen. Damit die Wölbungen 16''' problemlos weggedrückt werden können, soweit das nicht durch die Verformbarkeit der Rippen selbst ermöglicht wird, sind an der Unterseite 11 der Platte 10 längsdurchlaufende Vertiefungen 20 vorhanden, die als Schwächungen der Plattendicke d ausgebildet sind. Es versteht sich, daß diese Vertiefungen 20 in Längsrichtung der Platte 10 nur im Bereich der Wölbungen 16''' vorhanden zu sein brauchen. Im übrigen ist das in den Fig.8 bis 11 dargestellte Abstützteil an allen Kanten seiner Platte 10 mit von der Unterseite 11 vorspringenden Abstützstegen 23 versehen und dadurch ringsum geschlossen.

## Patentansprüche

1. Abstützteil für Glasscheiben von Fenstern oder Türen, das im wesentlichen als ebene Platte (10) ausgebildet ist, die an ihrer Unterseite (11) mit von ihr vorspringenden Stützstegen (23) versehen ist, welche auf einer Rahmen- od.dgl. Stützfläche aufliegen, wobei die Oberseite (1) der Platte (10) die Verglasung od.dgl. abstützt sowie zwischen den Längskanten (17) der Platte (10) mindestens eine aus der Plattenebene glasseitig federnd vorspringende Wölbung aufweist, die insbesondere quer zu den Längskanten (17) der Platte (10) orientiert ist, **dadurch gekennzeichnet**, daß an die Wölbung (16', 16'', 16''') der ebenen Platte (10), mindestens eine die Verformung der Wölbung (16',16'',16''') erleichternde nutenartige, als Schwächung der Plattendicke (d) ausgebildete Vertiefung (20) anschließt, und daß die Wölbung (16',16'',16''') ein allseitig durchbrechungsfreier Teil der im übrigen ebenen Platte (10) ist.

2. Abstützteil für Glasscheiben von Fenstern oder Türen, das im wesentlichen als ebene Platte (10) ausgebildet ist, die an ihrer Unterseite (11) mit von ihr vorspringenden Stützstegen (23) versehen ist, welche auf einer Rahmen- od.dgl. Stützfläche aufliegen, wobei die Oberseite (1) der Platte (10) die Verglasung od.dgl. abstützt sowie zwischen den Längskanten (17) der Platte (10) mindestens eine aus der Plattenebene glasseitig federnd vorspringende Wölbung aufweist, **dadurch gekennzeichnet**, daß an die Wölbung (16) eine schlitzartige Vertiefung (20) als den Plattenlängskanten (17) paralleler Plattenschlitz an den Enden (19) eines sich über einem Querschlitz (18) als Wölbung (16) erstreckenden federnden Stegs anschließt.

3. Abstützteil für Glasscheiben von Fenstern oder Türen, das im wesentlichen als Platte (10) ausgebildet ist, die an ihrer Unterseite (11) mit von ihr vorspringenden Stützstegen (23) versehen ist, welche auf einer Rahmen- od.dgl. Stützfläche aufliegen, wobei die Oberseite (1) der Platte (10) die Verglasung od.dgl. abstützt sowie zwischen den Längskanten (17) der Platte (10) mindestens eine aus der Plattenebene glasseitig federnd vorspringende Wölbung aufweist, die quer zu den Längskanten (17) der Platte (10) orientiert ist, **dadurch gekennzeichnet**, daß eine sich über die gesamte Länge (1) der Platte (10) zwischen den Längskanten (17) erstreckende Quer-Wölbung (16'') vorhanden ist, und daß an die Wölbung (16'') eine nutenartige, Vertiefung (20) an der Plattenoberseite anschließt, die über die gesamte Länge (1) des Abstützteils durchläuft und die tiefer ist als die Platte dick ist.

4. Abstützteil nach Anspruch 1, **dadurch gekennzeichnet**, daß die Vertiefung (20) als Quer- und/oder Längsvertiefung ausgebildet ist.

5. Abstützteil nach Anspruch 2, **dadurch gekennzeichnet**, daß die von den Plattenschlitzen gebildeten Plattenlängsstege (22) und/oder die plattenunterseitig vorspringende Stützstege (23) mit seitlichen Klemmvorsprüngen (24) versehen sind.

6. Abstützteil nach einem der Ansprüche 1 oder 4, **dadurch gekennzeichnet**, daß die an die Wölbung (16' bis 16''') anschließende Vertiefung (20) der Platte (10) an deren Unterseite (11) angeordnet ist.

7. Abstützteil nach einem der Ansprüche 1,4 oder 6, **dadurch gekennzeichnet**, daß die Wölbung (16 bis 16''') mit der Platte (10) filmscharnierartig verbunden ist.

8. Abstützteil nach einem der Ansprüche 1,2 und 4 bis 6, **dadurch gekennzeichnet**, daß eine oder mehrere Wölbungen (16 bis 16''') vorhanden und symmetrisch und/oder mit Abstand (25) zu den benachbarten Plattenschmalkanten (26) angeordnet sind.

9. Abstützteil nach Anspruch 7, **dadurch gekennzeichnet**, daß die an die Wölbung (16'') anschließende Vertiefung (20) der Platte (10) an deren Oberseite (13) angeordnet ist.

10. Abstützteil nach Anspruch 9, **dadurch gekennzeichnet**, daß die Nutenwände (32) oder an der Unterseite der Wölbung (16'') vorhandene Vorsprünge (27) Rahmenstützelemente der Platte (10) sind.

11. Abstützteil nach einem der Ansprüche 1 bis 10, **dadurch gekennzeichnet**, daß die Platte (10) an mindestens einem plattenunterseitig vorspringenden Stützsteg (23) eine seitliche Klemmleiste (29) hat.

12. Abstützteil nach einem der Ansprüche 1 bis 11, **dadurch gekennzeichnet**, daß die Platte (10) als Glasklotz, Klotzbrücke oder Falzeinlage ausgebildet ist.

13. Abstützteil nach Anspruch 1,6 bis 8 und 12, **dadurch gekennzeichnet**, daß die Wölbung (16''') von sich quer zwischen den Längskanten (17) erstreckenden Rippen (34) gebildet ist.

## Claims

1. Support member for glass panes of windows or doors, which is shaped essentially as a flat plate (10), which is provided at its underside (11) with support webs (23) projecting therefrom which are arranged to rest against a frame surface or like supporting surface, wherein the upper side (1) of the plate (10) supports the glazing or the like as well as having between the longitudinal edges (17) of the plate (10) at least one resilient convexity projecting from the plane of the plate on the side towards the glass, said convexity being orientated in particular transversely to the longitudinal edges (17) of the plate (10), characterised in that at least one groove-like recess (20) formed as a reduction of the plate thickness (d) and facilitating the deformation of the convexity (16', 16'', 16''') adjoins the convexity (16', 16'', 16''') of the flat plate (10), and in that the convexity (16', 16'', 16''') is a completely imperforate part of the otherwise flat plate (10).

2. Support member for glass panes of windows or doors, which is shaped essentially as a flat plate (10), which is provided at its underside (11) with support webs (23) projecting therefrom which are arranged to rest against a frame surface or like supporting surface, wherein the upper side (1) of the plate (10) supports the glazing or the like as well as having between the longitudinal edges (17) of the plate (10) at least one resilient convexity projecting from the plane of the plate on the side towards the glass, characterised in that a slot-like recess (20) adjoins the convexity (16), said recess being a slot in the plate parallel to the longitudinal edges (17) of the plate at the ends (19) of a resilient web extending as a convexity (16) above a transverse slot (18).

3. Support member for glass panes of windows or doors, which is shaped essentially as a plate (10), which is provided at its underside (11) with support webs (23) projecting therefrom which are arranged to rest against a frame surface or like supporting surface, wherein the upper side (1) of the plate (10) supports the glazing or the like as well as having between the longitudinal edges (17) of the plate (10) at least one resilient convexity projecting from the plane of the plate on the side towards the glass, said convexity being orientated transversely to the longitudinal edges (17) of the plate (10), characterised in that a transverse convexity (16'') is provided extending over the whole length (1) of the plate (10) between the longitudinal edges (17), and in that a groove-like recess (20) is provided in the convexity (16'') in the upper side of the plate, said recess extending over the whole length (1) of the support member and being deeper than the plate is thick.

4. Support member according to claim 1, characterised in that the recess (20) is formed as a transverse recess and/or longitudinal recess.

5. Support member according to claim 2, characterised in that the longitudinal plate webs (22) formed by the plate slots and/or the support webs (23) projecting at the underside of the plate are provided with lateral wedging projections (24).

6. Support member according to one of claims 1 or 4, characterised in that the recess (20) of the plate (10) adjoining the convexity (16' to 16''') is arranged at the underside (11) of the plate.

7. Support member according to one of claims 1, 4 or 6, characterised in that the convexity (16 to 16''') is connected to the plate (10) by a film hinge.

8. Support member according to one of claims 1, 2 and 4 to 6, characterised in that one or more convexities (16 to 16''') are provided and are arranged symmetrically and/or with a spacing (25) relative to the adjacent shorter edges (26) of the plate.

9. Support member according to claim 7, characterised in that the recess (20) of the plate (10) adjoining the convexity (16") is arranged at the upper side (13) of the plate.

10. Support member according to claim 9, characterised in that the groove walls (32) or projections (27) provided at the underside of the convexity (16'') are frame support elements of the plate (10).

11. Support member according to one of claims 1 to 10, characterised in that the plate (10) has a lateral wedging strip (29) on at least one support web (23) projecting from the underside of the plate.

12. Support member according to one of claims 1 to 11, characterised in that the plate (10) is formed as a glass block, bridging block or channel insert.

13. Support member according to claims 1, 6 to 8 and 12, characterised in that the convexity (16''') is formed by ribs (34) extending transversely between the longitudinal edges (17).

## Revendications

1. Elément de support pour des vitres de fenêtres ou des portes, conçu essentiellement comme une plaque plane (10) qui est pourvue sur son côté inférieur (11) de pattes de support (23) dépassant de ladite plaque (10) et posées sur une surface de châssis ou une surface de support similaire, étant précisé que le côté supérieur (1) de la plaque (10) supporte le vitrage ou l'élément similaire et comporte, entre les bords longitudinaux (17) de la plaque (10), au moins un bombement qui dépasse élastiquement du plan de la plaque, côté vitre, et qui est orienté en particulier transversalement par rapport aux bords longitudinaux (17) de la plaque (10), **caractérisé** en ce que le bombement (16', 16", 16"') de la plaque plane (10) se prolonge par au moins un creux (20) en forme de rainure qui facilite la déformation du bombement (16', 16'', 16''') et qui est conçu comme une diminution de l'épaisseur de plaque (d), et en ce que le bombement (16', 16", 16"') est défini par une partie sans interruption, de tous les côtés, de la plaque (10) par ailleurs plane.

2. Elément de support pour des vitres de fenêtres ou des portes, conçu essentiellement comme une plaque plane (10) qui est pourvue sur son côté inférieur (11) de pattes de support (23) dépassant de ladite plaque (10) et posées sur une surface de châssis ou une surface de support similaire, étant précisé que le côté supérieur (1) de la plaque (10) supporte le vitrage ou l'élément similaire et comporte, entre les bords longitudinaux (17) de la plaque (10), au moins un bombement qui dépasse élastiquement du plan de la plaque, côté vitre, **caractérisé** en ce que le bombement (16) se prolonge par un creux en forme de fente (20) conçu comme une fente de plaque parallèle aux bords longitudinaux (17) de la plaque, aux extrémités (19) d'une patte élastique s'étendant sous la forme d'un bombement (16) sur une fente transversale (18).

3. Elément de support pour des vitres de fenêtres ou des portes, conçu essentiellement comme une plaque (10) qui est pourvue sur son côté inférieur (11) de pattes de support (23) dépassant de ladite plaque (10) et posées sur une surface de châssis ou une surface de support similaire, étant précisé que le côté supérieur (1) de la plaque (10) supporte le vitrage ou l'élément similaire et comporte, entre les bords longitudinaux (17) de la plaque (10), au moins un bombement qui dépasse élastiquement du plan de la plaque, côté vitre, et qui est orienté transversalement par rapport aux bords longitudinaux (17) de la plaque (10), **caractérisé** en ce qu'il est prévu un bombement transversal (16'') qui s'étend entre les bords longitudinaux (17) sur toute la longueur (1) de la plaque (10), et en ce que le bombement (16'') se prolonge par un creux en forme de rainure (20), sur le côté supérieur de la plaque, qui s'étend sur toute la longueur (1) de l'élément de support et dont la profondeur est supérieure à l'épaisseur de la plaque.

4. Elément de support selon la revendication 1, **caractérisé** en ce que le creux (20) est conçu comme un creux transversal et/ou longitudinal.

5. Elément de support selon la revendication 2, **caractérisé** en ce que les pattes longitudinales de plaque (22) formées par les fentes de plaque et/ou les pattes de support (23) qui dépassent du côté inférieur de la plaque sont pourvues de saillies de blocage latérales (24).

6. Elément de support selon l'une des revendications 1 ou 4, **caractérisé** en ce que le creux (20) de la plaque (10) qui prolonge le bombement (16' à 16''') est disposé sur le côté inférieur (11) de la plaque (10).

7. Elément de support selon l'une des revendications 1, 4 ou 6, **caractérisé** en ce que le bombement (16 à 16"') est relié à la plaque (10) à la manière d'une charnière en forme de film.

8. Elément de support selon l'une des revendications 1, 2 et 4 à 6, **caractérisé** en ce qu'il est prévu un ou plusieurs bombements (16 à 16''') qui sont disposés symétriquement et/ou à une distance (25) des bords de plaque étroits (26) voisins.

9. Elément de support selon la revendication 7, **caractérisé** en ce que le creux (20) de la plaque (10) qui prolonge le bombement (16") est disposé sur le côté supérieur (13) de ladite plaque (10).

10. Elément de support selon la revendication 9, **caractérisé** en ce que les parois de rainure (32) ou des saillies (27) prévues sur le côté inférieur du bombement (16") définissent des éléments de support de châssis de la plaque (10).

11. Elément de support selon l'une des revendications 1 à 10, **caractérisé** en ce que la plaque (10) comporte, sur au moins une patte de support (23) dépassant du côté inférieur de la plaque, un rebord de blocage latéral (29).

12. Elément de support selon l'une des revendications 1 à 11, **caractérisé** en ce que la plaque (10) est conçue comme une cale pour vitre, une cale en forme de pont ou une pièce intercalaire pour rainure de vitre.

13. Elément de support selon les revendications 1, 6 à 8 et 12, **caractérisé** en ce que le bombement (16"') est défini par des nervures (34) qui s'étendent transversalement entre les bords longitudinaux (17).
